# FASCICULE DE BREVET EUROPEEN

(11) **EP 0 246 140 B1**
(45) Date de publication et mention de la délivrance du brevet: **02.05.1990**
(21) Numéro de dépôt: 87401016.8
(22) Date de dépôt: 04.05.1987
(51) Int. Cl.: F02N 15/06, F02N 11/08

(54) **Dispositif de démarrage pour moteur à combustion interne**
Anlassvorrichtung für Verbrennungsmotor
Starter for an internal-combustion engine

(30) Priorité: 16.05.1986 FR 8607054
(43) Date de publication de la demande: 19.11.1987
(73) Titulaire: VALEO, 75848 Paris Cédex 17 (FR)
(72) Inventeur: Nguyen, Huu-Can, F-92500 Rueil Malmaison (FR); Sarbach, Jean-Charles, F-94700 Maisons-Alfort (FR)
(74) Mandataire: Michardière, Bernard

(56) Documents cités:
- FR-A- 2 444 167
- US-A- 2 302 680
- PATENT ABSTRACTS OF JAPAN, vol. 7, no. 177 (M-233)[1322], 5 août 1983; & JP-A-58 79 669 (MITSUBISHI DENKI K.K.) 13-05-1983

## Description

L'invention est relative à un dispositif de démarrage pour moteur à combustion interne, dispositif du genre de ceux qui comprennent: des moyens de lancement du moteur, qui comprennent un pignon propre à être déplacé en translation pour être engagé dans une couronne dentée liée en rotation au moteur, ou en être libéré, cette couronne dentée comportant des creux propres à recevoir les dents du pignon; des moyens actionneurs pour déplacer en translation ledit pignon, ces moyens actionneurs comprenant une source d'entraînement rotatif et des moyens de transformation d'un mouvement de rotation en un mouvement de translation; et un moteur de démarreur électrique propre à entraîner en rotation les moyens de lancement qui assurent l'entraînement du moteur a combustion interne lorsque le pignon est engagé dans la couronne dentée.

Un dispositif de démarrage de ce genre est montré par US-A 2 302 680 dans lequel les moyens actionneurs comprennent une source d'entraînement rotatif formée par un moteur électrique auxiliaire, distincte du moteur de démarreur électrique. Un tel dispositif permet, au niveau de la course du pignon pour son engagement dans la couronne dentée, d'exercer un meilleur contrôle des efforts développés et des courses que dans le cas où les moyens actionneurs sont constitués par un solénoïde. En outre, la consommation d'énergie des moyens actionneurs formés par un moteur électrique auxiliaire est plus faible que dans le cas d'un solénoïde.

Il n'en reste pas moins que l'engagement du pignon dans la couronne dentée ne s'effectue pas d'une manière totalement satisfaisante. En effet, il n'arrive qu'exceptionnellement que les dents du pignon se trouvent en face de creux de la couronne, de sorte que l'engagement s'effectue, en général, dans des conditions mécanique difficiles, avec un effet de "fraisage" du pignon sur la couronne et une usure prématurée de ces pièces. Il en résulte également un bruit important.

L'invention a pour but, surtout, de fournir un dispositif de démarrage pour moteur à combustion interne, du genre défini précédemment, qui ne présente plus, ou à un degré moindre, les inconvénients rappelés ci-dessus.

Selon l'invention, un dispositif de démarrage pour moteur à combustion interne, du genre en question, est caractérisé par le fait qu'il comprend:
- des moyens de test sensibles à la position relative du susdit pignon et de la couronne dentée;
- des moyens d'incrémentation angulaire du pignon, indépendants du moteur du démarreur électrique, propres à faire tourner le pignon par rapport à la couronne dentée d'une amplitude prédéterminée;
- et des moyens de commande, sensibles aux indications fournies par les moyens de test, qui comprennent: des moyens pour limiter le mouvement de translation du pignon et provoquer un recul de ce pignon lorsqu'il apparaît qu'il n'est pas en position correcte relative à la couronne dentée, et provoquer une nouvelle avance après l'action des moyens d'incrémentation angulaire; des moyens pour assurer l'engagement du pignon dans la couronne dentée lorsqu'une position correcte est atteinte; des moyens pour, seulement alors, permettre l'actionnement du moteur de démarreur électrique, et de moyens de lancement du moteur à combustion interne par=l'utilisateur.

L'engagement du pignon et de la couronne dentée est ainsi contrôlé; il en résulte une diminution sensible de l'usure de ces organes et une réduction du bruit.

De préférence, les moyens de commande sont combinés avec des moyens sensibles au fonctionnement du moteur à combustion interne et sont agencés; pour commander l'engagement du pignon et de la couronne dentée dès qu'un arrêt du fonctionnement du moteur à combustion interne est détecté. Ainsi, lorsque l'utilisateur commande un démarrage, l'engagement du pignon et de la couronne dentée est déjà réalisé.

Les moyens sensibles au fonctionnement du moteur à combustion interne peuvent être formés par un capteur de la vitesse de rotation de ce moteur, les informations fournies par ce capteur étant envoyées sur les moyens de commande.

Avantageusement, le moteur de démarreur électrique est mis en marche par un contacteur sous l'influence des moyens de commande, indépendamment des moyens actionneurs.

Les moyens de commande peuvent provoquer l'arrêt du moteur de démarreur électrique lorsque la vitesse de rotation du moteur à combustion interne, détectée par le capteur, est supérieure à une valeur prédéterminée. Des moyens de limitation de la température du moteur de démarreur électrique peuvent en outre être prévus pour provoquer également l'arrêt du moteur de démarreur électrique, si nécessaire.

Généralement, les moyens de test comprennent des moyens sensibles à la venue en contact des dents du pignon contre la couronne, pendant le mouvement d'approche, lorsque les dents du pignon ne se trouvent pas en face des creux de la couronne.

Ces moyens sensibles à la venue en contact des dents du pignon contre la couronne sont avantageusement constitués par un moteur à commutation électronique, ou équivalent, constituant la source d'entraînement rotatif des moyens actionneurs, ce moteur électrique étant du type de ceux qui fonctionnent à partir d'impulsions fournies au stator, impulsions qui entraînent normalement un déplacement angulaire du rotor, ces types de moteur comportant des moyens permettant de détecter si le rotor a exécuté, ou non, le mouvement de rotation correspondant aux impulsions fournies au stator. On comprend immédiatement qu'avec une telle source d'entraînement rotatif, lorsque des dents du pignon sont venues en contact contre la couronne, le pignon ne peut plus se déplacer en translation et, en conséquence, le rotor du moteur à commutation électronique, ou équivalent, ne peut plus tourner malgré les impulsions envoyées au stator. Cette absence de rotation permet donc de détecter la venue en contact des dents du pignon.

Les moyens de transformation du mouvement de rotation, de la source d'entraînement rotatif des moyens actionneurs, en un mouvement de translation comprennent un système vis-écrou, l'un de ces éléments étant entraîné en rotation tout en étant immobilisé en translation, tandis que l'autre élément est immobilisé en rotation et libre en translation.

Selon un premier groupe de réalisation, les moyens actionneurs sont séparés des moyens de lancement, et un système de liaison mécanique, notamment du type à levier et à fourchette, est prévu pour transmettre le mouvement de translation, établi par les moyens actionneurs, aux moyens de lancement.

Les moyens d'incrémentation angulaire peuvent être mécaniques et comprendre un système à rampe inclinée et à bille, ou équivalent, propre à transformer un mouvement de translation entre deux éléments, en un mouvement de rotation. Ces moyens d'incrémentation angulaire peuvent comprendre un manchon lié en translation au pignon et comportant, sur sa surface extérieure, une ou plusieurs ramples inclinées, tandis qu'une bague, immobilisée en rotation, est montée libre en translation, sur ce manchon, des moyens élastiques étant prévus entre le manchon et la bague pour s'opposer à leur dé placement relatif en translation ; la ou les billes destinées à coopérer avec la ou les rampes du manchon sont portées intérieurement par la bague ; la liaison en rotation du manchon et du pignon est assurée par une roue libre pour un sens de rotation déterminé, correspondant au sens de blocage de la roue libre, tandis que pour l'autre sens, le manchon peut tourner librement par rapport au pignon ; les mouvements de translation commandés par les moyens actionneurs sont transmis à la bague et l'ensemble est tel que le déplacement de la bague par rapport au manchon, lorsque les dents du pignon viennent en butée contre la couronne, provoque une rotation du manchon dans le sens pour lequel la roue libre ne transmet pas le mouvement de rotation au pignon, tandis que lors de recul de la bague, sous l'effet des moyens élastiques, le mouvement de rotation qui se produit en sens inverse, est transmis par la roue libre au pignon de manière à assurer l'incrémentation angulaire.

Selon une autre possibilité, cette incrémentation angulaire peut être réalisée à l'aide d'un moteur électrique du type pas à pas dont le stator est lié au bâti des moyens de démarreur et dont le rotor est lié en rotation au pignon.

Selon un deuxième groupe de réalisations, les moyens actionneurs peuvent être incorporés aux moyens de lancement; la source d'entraînement rotatif, de ces moyens actionneurs, est constituée par un moteur à commutation électronique, ou équivalent, dont le stator est solidaire du bâti des moyens de démarreur, tandis que le rotor libre en rotation mais immobilisé en translation par rapport à ce bâti, forme un écrou à filetage interne propre à coopérer avec le filetage externe d'une bague immobilisée en rotation mais libre en translation.

Les moyens d'incrémentation angulaire peuvent être formés par un système mécanique du type à rampe inclinée et à bille semblable à celui défini pour le premier groupe de réalisations.

En variante, les moyens d'incrémentation angulaire peuvent être constitués par un moteur électrique du type à commutation électronique ou équivalent, le stator de ce moteur étant lié au bâti des moyens de démarreur tandis que le rotor est lié en rotation et en translation au pignon.

La transmission du mouvement de rotstion des moyens de démarreur aux moyens de lancement s'effectue par une roue libre.

Les moyens de commande sont constitués par un moteur électronique, propre à élaborer les signaux de commande d'après les diverses informations reçues.

L'invention consiste, mises à part les diverses dispositions évoquées ci-dessus, en un certain nombre d'autres dispositions dont il sera plus explicitement question ci-après, à propos de modes de réalisation particuliers décrits en détail avec référence aux dessins ci-annexés, mais qui ne sont nullement limitatifs.
La figure 1, de ces dessins, est un schéma simplifié d'un dispositif de démarrage conforme à l'invention, dans lequel les moyens actionneurs sont séparés des moyens de lancement.
La figure 2 est un schéma d'une autre réalisation du dispositif de démarrage, selon laquelle les moyens actionneurs sont incorporés aux moyens de lancement.
La figure 3 est un schéma d'un moteur à commutation électronique, destiné à servir de source d'entraînement rotatif pour les moyens actionneurs, et de moyens de test.
La figure 4 est une coupe axiale de moyens de lancement et de moyens d'incrémentation angulaire pour le dispositif de la figure 1.
La figure 5 est un détail en coupe, à plus grande échelle, des moyens d'incrémentation angulaire mécaniques de la figure 4.
La figure 6 est une demi-coupe axiale de moyens de lancement et de moyens d'incrémentation angulaire électriques pour le dispositif de la figure 1.
La figure 7 est une demi-coupe axiale de moyens de lancement et de moyens d'incrémentation angulaire mécaniques pour le dispositif de la figure 2.
La figure 8 est un détail en coupe, à plus grande échelle, des moyens d'incrémentation angulaire mécaniques de la figure 7.
La figure 9 est une demi-coupe axiale de moyens de lancement et de moyens d'incrémentation angulaire électriques pour le dispositif de la figure 2
La figure 10 est un schéma pour expliquer la phase d'engrènement du pignon et de la couronne.
La figure 11, enfin, est un schéma d'ensemble des moyens de commande du dispositif de démarrage.

En se reportant aux dessins, notamment à la figure 1, on peut voir un dispositif de démarrage S, pour moteur à combustion interne (non représenté) en particulier pour véhicule automobile, comprenant :
- des moyens de lancement L du moteur à combustion interne, ces moyens de lancement comportant des moyens de prise P propres à être déplacés en translation, suivant une direction représentée par la double flèche F pour s'engager dans des moyens de réception complémentaires R liés en rotation au moteur à combustion interne, ou pour être libérés de ces moyens R ;
- des moyens actionneurs A pour déplacer en translation lesdits moyens de prise P, ces moyens actionneurs A comprenant une source d'entraînement rotatif E et des moyens T de transformation d'un mouvement de rotation en un mouvement de translation ;
- et des moyens de démarreur D propres à entraîner en rotation les moyens de lancement L qui assurent l'entraînement en rotation du moteur à combustion interne lorsque les moyens de prise P sont engagés dans les moyens de réception R.

Selon l'invention, le dispositif de démarrage S comprend :
- des moyens de test G sensibles à la position relative des moyens de prise P et des moyens de réception R ;
- des moyens d'incrémentation angulaire 1 propres à faire tourner les moyens de prise P par rapport aux moyens de réception R d'une amplitude prédéterminée ;
- et des moyens de commande C, représentés plus en détail sur la figure 11, sensibles aux indications fournies par les moyens de test G et propres, d'une part, à limiter la translation des moyens de prise P lorsqu'il apparaît qu'ils ne sont pas en position correcte par rapporte aux moyens de réception R, et, d'autre part, à assurer l'engagement des moyens de prise P dans les moyens de réception R, lorsqu'une position correcte est atteinte et, seulement alors, à mettre en marche les moyens de démarreur D si le lancement du moteur à combustion interne est souhaité par l'utilisateur.

Généralement, les moyens de prise P sont formés par un pignon 1 tandis que les moyens de réception R comprennent une couronne dentée 2 dont les creux, situés entre les dents périphériques, sont propres à recevoir les dents du pignon 1. Cette couronne 2, schématiquement et partiellement représentée sur la figure 1, est calée en rotation sur l'arbre du moteur à combustion interne.

Les moyens de commande C, comme visible sur la figure 11, sont combinés avec des moyens 3 sensibles au fonctionnement du moteur à combustion interne, ces moyens 3 étant avantageusement formés par un capteur 4 de la vitesse de rotation du moteur. Le capteur 4 est d'une type classique comprenant une roue dentée calée sur l'arbre du moteur et un détecteur sensible au passage des dents de la roue. Les moyens de commande C sont agencés pour commander le fonctionnement des moyens actionneurs A, afin d'assurer l'engagement du pignon 1 dans la couronne 2, dès qu'un arrêt de fonctionnement du moteur à combustion interne est détecté, c'est-à-dire dès qu'une vitesse de rotation nulle est indiquée par le capteur 4.

Les moyens de démarreur D comprennent un moteur électrique de puissance relativement élevée pour permettre d'entraîner le moteur à combustion interne ; le dispositif de démarrage S comprend, pour la mise en marche des moyens de démarreur D, un contacteur 5 (figure 1) du type à électroaimant, qui se trouve sous l'influence des moyens de commande C, indépendamment des moyens actionneurs A. Autrement dit, la fermeture ou l'ouverture du contacteur 5 est effectuée sur la base d'instructions provenant uniquement des moyens de commande C.

Une borne du moteur électrique des moyens de démarreur D est reliée à la masse tandis que l'autre borne est reliée, par l'intermédiaire du contacteur 5, à la borne + de la batterie

Les moyens de test G comprennent des moyens 6 sensibles à la venue en contact des dents du pignon 1 contre la couronne 2, pendant le mouvement d'approche, lorsque les dents du pignon ne se trouvent pas en face des creux de la couronne.

Avantageusement, les moyens 6 sont constitués par un moteur à commutation électronique 7, ou équivalent, qui constitue la source d'entraînement rotatif des moyens actionneurs A. Comme schématiquement représenté sur la figure 3, un tel moteur comprend un stator 8 à plusieurs phases, triphasé dans l'exemple représenté ; le rotor 9 est du type à aimants permanents. Des capteurs 10, notamment à effet Hall, généralement au nombre de trois, sont prévus pour détecter la position du rotor et commander les impulsions envoyées aux phases du stator 8. Ainsi, dans un tel moteur 7, lorsque des impulsions de commande sont envoyées sur des enroulements du stator 8, le rotor 9 doit effectuer un déplacement angulaire d'une amplitude prédéterminée. L'exécution de ce déplacement est contrôlée par les capteurs 10 ; si cette rotation n'a pas été exécutée, ces capteurs 10 fournissent une information d'absence de rotation, information qui est transmise aux moyens de commande C par une liaison 11 (figures 1 et 11). C'est ce qui se passe lorsque le pignon 1 vient buter contre la couronne 2 du fait que les dents de ce pignon ne se trouvent pas en face de creux de la couronne ; lors de cette mise en butée, le pignon 1 ne peut plus se déplacer en translation et le rotor 9, dont le mouvement de rotation est transformé par les moyens T en mouvement de translation du pignon 1, ne peut plus tourner.

Les moyens de transformation T du mouvement de rotation en translation comprennent un système vis/écrou, l'un de ces deux éléments étant entraîné en rotation et immobilisé en translation, tandis que l'autre élément est libre en translation et immobilisé en rotation.

Selon le type de réalisation conforme au schéma de la figure 1, les moyens actionneurs A sont séparés des moyens de lancement L ; dans ce cas, la vis 12 des moyens T est entraînée en rotation par le rotor 9 du moteur électrique 7, sans pouvoir se déplacer en translation. L'écrou immobilisé en rotation mais libre en translation coopérant avec cette vis est formé par une douille 13 taraudée. Un système 14 de liaison mécanique comprenant notamment un levier 15 articulé dans sa partie médiane sur un axe fixe et des fourchettes 16, 17 est prévu pour transmettre le mouvement de translation de la douille 13 aux moyens de lancement L.

Selon le type de réalisation correspondant au schéma de la figure 2, les moyens actionneurs A sont incorporés aux moyens de lancement L. La vis 12a des moyens T est immobilisée en rotation mais peut se déplacer en translation, tandis que l'écrou 13.₅ directement lié au rotor du moteur électrique 7 est libre en rotation, mais immobilisé en translation.

La figure 4 illustre une réalisation de moyens de lancement L combinés avec des moyens d'incrémentation angulaire mécaniques pour un dispositif de démarrage conforme au schéma de la figure 1.

Sur cette figure 4 on peut voir l'arbre 18 de sortie des moyens de démarreur D qui est mis en rotation par le moteur électrique, constituant le démarreur proprement dit, lors de la fermeture du contacteur 5. Cet arbre 18 comporte, à sa périphérie, des dents longitudinales 19, parallèles à la direction axiale, propres à coopérer avec des dents complémentaires 20 prévues sur la surface intérieure d'un manchon 21 monté libre en translation autour de l'arbre 18. Le guidage du manchon 21 par rapport à l'arbre 18 peut être assuré par des paliers lisses tels que 22 prévus entre ces deux pièces. La liaison en rotation de l'arbre 18 et du manchon 21 est assurée par la coopération des dents 19 et 20.

Le pignon 1 est solidaire, à son extrémité tournée vers le manchon 21, du fond d'une coupelle 23 dont la jupe cylindrique vient entourer l'extrémité du manchon 21, à une certaine distance radiale. Une transmission à roue libre 24 est montée entre la surface intérieure de la coupelle 23 et la surface extérieure de l'extrémité du manchon 21. Cette roue libre 24 se bloque dans le sens qui assure l'entraînement de la coupelle 23 et du pignon 1 par l'arbre 18 lorsque ce dernier est entraîné en rotation par les moyens de démarreur D.

Le pignon 1 est monté coulissant sur l'arbre 18, à l'aide d'un palier lisse 25.

L'extrémité de la coupelle 23 éloignée du pignon 1 est rendue solidaire, de manière démontable par exemple à l'aide de vis non représentées, d'un manchon de prolongement 26 monté libre en rotation sur le manchon 21 par exemple à l'aide de paliers lisses 27. L'ensemble formé par le manchon 21, le pignon 1, la coupelle 23 et le manchon 26 est solidaire en translation et est propre à se déplacer en bloc suivant la direction axiale de l'arbre 18.

Les moyens d'incrémentation mécaniques I comprennent un manchon 28 lié en translation au manchon 26 et donc au pignon 1. Ce manchon 28 comporte sur sa surface extérieure au moins une rampe ou gorge inclinée telle que 29, comme visible sur la figure 5. Le manchon 28 est monté sur le manchon 26 par l'intermédiaire d'une roue libre 30, ou équivalent. Les bagues extérieure et intérieure de cette roue libre sont liées en translation respectivement au manchon 28 et au manchon 26. Le sens dans lequel cette roue libre 30 assure la liaison en rotation du manchon 28 et du pignon 1 sera précisé plus loin.

Les moyens d'incrémentation mécaniques 1 comprennent en outre une bague 31 montée coulissante autour du manchon 28. Cette bague 31 est immobilisée en rotation mais peut être entraînée en translation par l'extrémité du levier 15 représentée sur la figure 4, ce levier 15 ayant déjà été décrit à propos de la figure 1.

Des moyens élastiques formés par un ressort de compression en hélice 32 sont montés autour du manchon 28 et repoussent la bague 31 contre un jonc 33 circulaire fendu, ancré dans une gorge prévue à la périphérie du manchon 28.

La bague 31 peut comporter, sur sa surface interne, du côté tourné vers le pignon 1, un évidement 34 annulaire destiné à recevoir une partie du ressort 32. Le manchon 28 comporte, à son extrémité tournée vers le pignon 1 une collerette 35, ou équivalent, faisant saillie radialement vers l'extérieur, servant de butée à une extrémité du ressort 32. Au moins une bille 36 (figure 5) destinée à coopérer avec la rampe 29, est portée par la surface interne de la bague 31. Cette bille 36, qui fait saillie radialement vers l'intérieur, est logée dans un alésage 37 orienté radialement. Cet alésage s'ouvre, vers l'extérieur, dans un trou taraudé 38 de plus fort diamètre. Un disque 39, fileté extérieurement, est vissé dans le trou 38 de manière à maintenir la bille 36 en saillie vers l'intérieur de la bague 21, en coopération avec la rampe 29.

La rampe 29 comprend une partie inclinée par rapport à la direction axiale suivie par un prolongement h parallèle. La partie inclinée de la rampe 29 est déterminée de telle sorte que le déplacement en translation de la bague 31, par rapport au manchon 28 entraîne, par la coopération de la bille 36 et de cette partie inclinée de la rampe 29, une rotation relative d'une amplitude angulaire prédéterminée choisie inférieure au jeu angulaire qui existe entre les dents du pignon 1 et celles de la couronne 2, lorsque l'engrènement est réalisé. Pratiquement, ce jeu est de l'ordre de 1/6 du pas d'une dent du pignon 1. Le pas d'incrémentation sera donc choisi égal ou légèrement inférieur au 1/6 du pas d'une dent du pignon 1. Lorsque la bille 36 coopère avec la partie rectiligne h, parallèle à l'axe de l'arbre 18, la translation relative de la bague 31 et du manchon 28 ne provoque plus aucun mouvement de rotation dudit manchon 28. Cette partie h constitue une garde permettant d'absorber le surplus du mouvement de translation de la bague 31.

Il est clair que plusieurs rampes 29, et billes 36 correspondantes, peuvent être prévues à la périphérie du manchon 28, en étant régulièrement réparties angulairement. En outre, les billes 36 pourraient être remplacées par un organe équivalent tel qu'un pion.

Ceci étant, le fonctionnement des moyens de lancement et d'incrémentation représentés sur les figures 4 et 5 est le suivant.

La position de départ est celle représentée sur la figure 4 pour laquelle le pignon 1 est désengrené et éloigné de la couronne 2.

Suite à un ordre d'engrènement provenant des moyens de commande C (figure 1), le levier 15 entraîne, en translation, la bague 31 en direction de la couronne 2.

La bague 31 pousse, par l'intermédiaire du ressort 32, le manchon 28, lequel entraîne en translation l'autre manchon 26, la coupelle 23 et le pignon 1, vers la couronne 2.

Si les dents du pignon 1 ne se trouvent pas en face de creux de la couronne 2, le pignon 1 vient buter contre cette couronne au cours de son mouvement de translation sans être engrené. Autrement dit, la course en translation du pignon 1 et donc du manchon 28 sera inférieure à celle qui correspond à l'engrènement.

Lorsque le pignon 1 vient ainsi en butée contre la couronne 2, sans être engrené, le manchon 28 ne peut plus avancer en translation. La bague 31 qui continue à être entraînée par le levier 15 va se déplacer en translation, relativement au manchon 28, en comprimant le ressort 32.

Au cours de ce mouvement relatif déjà bague 31 par rapport au manchon 28, la bille 36, en coopérant avec la rampe 29, provoque un mouvement de rotation du manchon 28 autour de son axe.

La roue libre 30 est agencée de telle sorte que ce mouvement de rotation du manchon 28, produit lors de l'avance de la bague 31, n'est pas transmis au pignon 1 par l'intermédiaire du manchon 26.

Après une course de compression égale à la distance 1 représentée sur la figure 4, la bague 31 vient en butée contre la collerette 35 et ne peut plus poursuivre son mouvement de translation.

Cette situation est détectée, comme déjà expliqué précédemment, par les moyens de test comprenant le moteur à commutation électronique 7, au niveau des moyens actionneurs A.

Suite à cette information, les moyens de commande C (figure 1) font reculer la bague 31 par rapport à la collerette 35, d'une distance légèrement supérieure à i pour décoller le pignon de la couronne.

Lors de ce recul, un mouvement de rotation inverse du manchon 28, par rapport à la bague 31, est commandé. Ce mouvement de rotation est transmis par la roue libre 30 qui est alors bloquante, au manchon 26 et donc au pignon 1 qui subit ainsi une incrémentation angulaire d'une valeur prédéterminée.

Les moyens de commande C commandent, à nouveau, un mouvement d'approche du pignon 1 vers la couronne 2, par l'intermédiaire du levier 15.

Une succession de phases semblable à celle décrite précédemment se déroule si, à nouveau, les dents du pignon 1 n'entrent pas dans des creux de la couronne 2.

L'incrémentation angulaire est ainsi répétée jusqu'à ce que les dents du pignon se trouvent en face de creux de la couronne 2.

Lorsque, suite à la dernière incrémentation, cette position a été atteinte, lors du mouvement d'approche suivant commandé par le levier 15, les dents du pignon 1 vont entrer dans les creux de la couronne 2, sans choc, et le pignon 1 pourra accomplir, en translation, la course totale correspondant à un engrènement complet. Le manchon 21 a accompagné ce mouvement de translation qui a entraîné un déplacement des dents 20 par rapport aux dents 19 de l'arbre 18.

La détection de la course complète de l'engrènement peut être assurée, également, à partir de la détection de l'amplitude de la rotation du rotor 9 du moteur 7.

Lorsque l'engrènement complet a été détecté, les moyens de commande C provoquent l'arrêt des moyens actionneurs A et le maintien du levier 15 dans la position qu'il occupe. La fermeture du contacteur 5 est commandée quand l'utilisateur demande un démarrage par la clé de contact.

L'arbre 18 est alors entraîné en rotation par le moteur électrique de démarreur. Ce mouvement de rotation est transmis au manchon 21 et, par la roue libre 24 qui est bloquante, au pignon 1 qui entraîné la couronne 2. Par contre, cette rotation n'est pas transmise au manchon 28 par la roue libre 30.

Il est à noter que lors des incrémentations angulaires du pignon 1, la roue libre 24 ne transmet pas ces incrémentations angulaires du pignon 1 au manchon 21.

La figure 6 des dessins illustre une variante de réalisation de moyens de lancement associés à des moyens actionneurs séparés, alors que les moyens d'incrémentation angulaire du pignon comprennent un moteur électrique 40 du type à commutation électronique, ou équivalent.

Les éléments du dispositif représentés sur la figure 6 identiques ou jouant des rôles analogues à des éléments déjà décrits à propos de la figure 4 sont désignés par les mêmes référencés numériques, éventuellement suivies de la lettre a sans que leur description soit reprise, ou soit reprise en détail.

La bague 31a, immobilisée en rotation, est montée libre en translation sur le manchon 28a. Aucun moyen semblable à la rampe 29 et à la bille 36, montrées sur la figure 5, n'est prévu entre cette bague 31 a et le manchon 28a. Le ressort 32a comprimé entre la bague 31a et la collerette 35a permet une transmission relativement souple des efforts.

Le manchon 28a est lié en translation et en rotation au manchon 26a et à la coupelle 23.

Le manchon 26a comporte, du côté opposé au pignon 1, un prolongement cylindrique 41, de diamètre extérieur relativement réduit, constituant le rotor du moteur électrique 40 ; ce rotor peut être du type à aimants permanents 42 fixés sur la surface extérieure de ce prolongement 41. Le stator 43 du moteur électrique 40 est fixé sur un bâti 44 des moyens de démarreur D. Les enroulements 45 du stator 43 entourent les aimants 42 à faible distance radiale. La commande du moteur électrique 40 est assurée par les moyens de commande C.

Il est à noter que la roue libre 30 qui était prévue sur la figure 4 est supprimée de la réalisation de la figure 6.

Le fonctionnement des moyens de lancement et d'incrémentation de la figure 6 est similaire à celui décrit à propos des figures 4 et 5.

La translation axiale du pignon 1, en direction de la couronne (non représentée sur la figure 6) est toujours commandée par le levier 15 qui entraîne la bague 31a ; l'effort de poussée est transmis par le ressort 32a à l'ensemble comprenant le pignon 1.

Si les dents de ce pignon ne se trouvent pas en face de creux de la couronne 2, le pignon 1 est arrêté dans sa course en venant en butée contre la couronne. Le manchon 28a cesse d'avancer alors que la bague 31 a continue son mouvement en comprimant le ressort 32a, jusqu'à être arrêtée dans sa translation suivant la direction de l'axe de l'arbre 18.

Cet arrêt est détecté, comme expliqué précédemment, au niveau du moteur 7 et les moyens de commande C font reculer la bague 31 a d'une quantité suffisante pour décoller le pignon de la couronne, et envoient au moteur 40 un ordre de fonctionnement pour provoquer une incrémentation angulaire d'une valeur prédéterminée, du rotor 41 et donc du manchon 26a.

L'incrémentation angulaire est commandée suivant le sens de rotation pour lequel la roue libre 24 ne transmet pas le mouvement de rotation au manchon 21 a et à l'arbre 18.

Il est à noter que les moyens de commande C aussi bien dans le cas des figures 4 et 5 que dans le cas de la figure 6 provoquent, dans un premier temps, lorsque la venue en contact du pignon 1 contre la couronne 2 est détectée, un recul axial de ce pignon 1 par un fonctionnement inverse des moyens actionneurs A. L'incrémentation angulaire, notamment dans le cas de la figure 6, serait alors commandée lorsque le pignon 1 a été dégagé de la couronne 2, de manière à éviter tout frottement parasite entre le pignon et la couronne.

La figure 7 illustre une réalisation selon laquelle conformément au schéma de la figure 2, les moyens d'actionnement sont incorporés aux moyens de lancement, les moyens d'incrémentation angulaire selon les figures 7 et 8 étant du type mécanique, comme dans le cas des figures 4 et 5.

Les éléments du dispositif représenté sur les figures 7 et 8 identiques ou jouant des rôles similaires à des éléments déjà décrits à propos des figures précédentes sont désignés par les mêmes références numériques, éventuellement suivies de la lettre b, sans que leur description soit reprise, ou reprise en détail.

Comme visible sur la figure 7, les moyens d'actionnement A comprennent un moteur électrique 7b à commutation électronique dont la carcasse 46 du stator est fixée sur le bâti 44b des moyens de démarreur. Le rotor 47 de ce moteur est constitué par un anneau fileté intérieurement, formant écrou, sur la périphérie duquel sont fixés des aimants permanents 48. Ce rotor 47 est immobilisé en translation suivant la direction axiale, mais est libre en rotation. Les enroulements du stator 8b entourent à faible distance radiale le rotor 47.

La bague 31b dont la longueur suivant la direction axiale est plus importante que dans le cas des figures 4 et 6, comporte, sur sa surface extérieure, un filetage propre à être vissé dans le rotor 47. Cette bague 31b est immobilisée en rotation mais peut se déplacer en translation.

Le manchon 28b est monté coulissant à l'intérieur de la bague 31b. Le ressort 32b est monté autour d'une partie de plus faible diamètre extérieur du manchon 28b, également à l'intérieur de la bague 31 b. Ce ressort 32b est en appui, à une extrémité tournée vers le pignon 1, contre un épaulement radial faisant saillie vers l'extérieur prévu sur le manchon 28b ; à son autre extrémité, le ressort 32b est en appui axial contre un épaulement radial intérieur de la bague 31b. Le manchon 28b est poussé, par le ressort 32b, contre un jonc élastique fendu 49 ancré dans une gorge annulaire prévue sur la surface interne de la bague 31 b.

Les moyens d'incrémentation angulaire I, représentés en détail sur la figure 8, comprennent, comme dans le cas de la figure 5, au moins une rampe inclinée 29b prévue sur la surface extérieure de plus fort diamètre du manchon 28b et une bille, ou équivalent, 26b propre à coopérer avec cette rampe ou rainure 29b, la bille 36b étant portée par la surface interne de la bague 31 b.

Le manchon 28b est monté sur l'autre manchon 26b par l'intermédiaire de la roue libre 30b.

Le fonctionnement des moyens de lancement et des moyens actionneurs des figures 7 et 8 résulte immédiatement des explications précédentes.

Le mouvement d'avance en translation axiale du pignon 1, en direction de la couronne 2 (non représentée sur la figure 7) est obtenu en faisant fonctionner le moteur 7b. La rotation du rotor 47 provoque, par l'effet du système vis/écrou, un mouvement de translation de la bague 31b vers la couronne. Cette bague entraîne, en translation, par l'intermédiaire du ressort 32b, le manchon 28b et donc le pignon 1.

Si ce pignon 1 vient en butée contre la couronne 2 sans engrènement, le manchon 28b cesse d'avancer, alors que la bague 31 b poursuit son mouvement en comprimant davantage le ressort 32b.

La coopération de la bille 36b et de la rampe 29b provoque une rotation du manchon 28b, rotation qui n'est pas transmise par la roue libre 30b au manchon 26b.

Lorsque la bague 31 b arrive en fin de course, le rotor 47 ne peut plus tourner en réponse aux impulsions envoyées dans les enroulements du stator 8b. Cette situation est détectée et les moyens de commande C provoquent le recul de la bague 31b jusqu'à ce que le jonc 49 revienne en appui contre la face transversale d'extrémité du manchon 28b.

Au cours de ce mouvement de recul en translation, le manchon 28b effectue une rotation en sens inverse de celle effectuée précédemment, par suite de la coopération de la bille 36b et de la rampe 29b. Cette rotation est transmise au manchon 26b et au pignon 1, et correspond à un pas d'incrémentation angulaire.

La roue libre 24 ne transmet pas cette rotation au manchon 21 b et à l'arbre 18.

Lorsque les dents du pignon 1 se trouveront en face de creux de la couronne 2, l'engrènement complet sera réalisé et les moyens de commande C sont prêts à mettre en marche les moyens de démarreur D pour entraîner en rotation l'arbre 18, ceci restant vrai quelle que soit la réalisation adoptée.

La figure 9 montre une réalisation pour un dispositif de démarrage selon le schéma de la figure 2, dans laquelle les moyens actionneurs sont incorporés aux moyens de lancement, comme dans le cas de la figure 8, tandis que les moyens d'incrémentation comprennent un moteur électrique, comme dans le cas de la figure 6.

Les éléments du dispositif représentés sur la figure 9 identiques ou jouant des rôles similaires à des éléments déjà décrits à propos des figures précédentes sont désignés par les mêmes références numériques, éventuellement suivies de la lettre c, sans que leur description soit reprise, ou reprise en détail.

Le moteur électrique 40c, pour assurer l'incrémentation angulaire du pignon 1 comprend un rotor constitué par le prolongement 41c du manchon 26c, prolongement sur lequel sont montés des aimants permanents 42c. Le stator 43c de ce moteur est fixé sur le bâti 44c des moyens de démarreur, les enroulements statoriques 45c entourant le rotor.

Le fonctionnement du dispositif représenté sur la figure 9 se déduit des explications fournies précédemment.

Le mouvement d'avance de la bague 31 est obtenue, comme expliqué à propos de la figure 7, par la rotation du rotor 47c dont le filetage interne coopère avec le filetage externe de la bague 31 c. La poussée est transmise par le ressort 32c au manchon 28g à la coupelle 23 et au pignon 1.

Lorsque la venue en butée du pignon 1 contre la couronne (non représentée sur la figure 9) est détectée, les moyens de commande C font reculer la bague 31 g et mettent en marche le moteur 40c pour provoquer une incrémentation angulaire, d'amplitude prédéterminée du pignon 1. Cette incrémentation, comme déjà expliqué, est réitérée jusqu'à ce que les dents du pignon 1 viennent en face de creux de la couronne pour permettre l'engrènement complet sans choc.

La figure 10 des dessins est un schéma représentant, partiellement et sommairement, le pignon 1 et la couronne 2. Les positions successives en translation suivant la direction parallèle à l'axe, du pignon 1 sont identifiées par des abscisses x0, x1, x2, par rapport à une origine 0 de la face du pignon 1 tournée vers la couronne 2. L'abscisse x3 est affectée à la face de la couronne 2 la plus éloignée du pignon 1.

Ce schéma de la figure 10 sera utilisé un peu plus loin pour l'explication d'une séquence d'engrènement.

La figure 11 représente schématiqument les moyens de commande C qui comprennent un module électronique 50,comprenant notamment un microprocesseur, agencé ou programmé pour réaliser les fonctions explicitées dans cette description.

Ce module 50 reçoit plusieurs informations, dont certaines ont déjà été mentionnées à propos de la liaison 11 avec le moteur à commutation électronique 7, et à propos du capteur 4 de la vitesse de rotation du moteur à combustion interne. Une ligne 51 permet d'entrer, dans le module 50, une information sur l'état ouvert ou fermé du contact général 52 d'un véhicule équipé du dispositif de démarrage selon l'invention. Ce contact 52 correspond au contact classique que l'on ferme en agissant sur la clé de contact.

Une autre ligne 53 introduit une information sur la présence ou l'absence d'une demande de démarrage, selon que le contact 54 est fermé ou ouvert. Ce contact 54 correspond, généralement, à une position transitoire de la clé de contact lors de la mise en marche du moteur du véhicule.

Le ligne 55 introduit une information sur la température des moyens de démarreur D, température détectée, par exemple, par un capteur de température 56 monté dans le stator des moyens de démarreur.

A partir de ces informations le module électronique 50 élabore des signaux de commande respectivement pour les moyens actionneurs A, ces signaux étant délivrés sur les lignes IA reliées aux phases du moteur (voir également la figure 1), et des signaux de commande, délivrés sur la ligne 15, pour le contacteur 5.

Dans le cas des réalisations des figures 6 et 10, où les moyens d'incrémentation 1 comprennent un moteur électrique du type à commutation électronique ou équivalent, une liaison 57, par exemple à trois conducteurs, semblable à la liaison 11, fournit au module 50 les informations sur la position du rotor du moteur 40 ou 40c.

Les lignes 58 transmettent les signaux de commande des phases, provenant du module 50, au moteur 40 ou 40c des figures 6 ou 9.

La ligne 59 transmet un signal de commande de la mise en marche d'un voyant d'avertissement.

De préférence, le module 50 est agencé pour commander une avance rapide du pignon 1 de x0 àx1 (voir figure 10) puis une avance lente pour la phase d'engrènement de x1 à x2. Les abscisses de la position occupée par le pignon 1 peuvent se déduire de l'amplitude angulaire de la rotation du moteur à commutation électronique, tel que 7, agissant, au niveau des moyens actionneurs A, pour commander le déplacement en translation du pignon.

Ceci étant, l'agencement du module 50, (dans le cas d'un microprocesseur, l'agencement consistera essentiellement dans la programmation de ce microprocesseur) est avantageusement prévu pour le déroulement d'une séquence de démarrage du moteur à combustion interne comme expliqué ci-après.

L'état initial correspond à une vitesse nulle du moteur à combustion interne, et à un arrêt du pignon 1 qui est complètement engrené c'est-à-dire qu'en adoptant la représentation de la figure 10, l'abscisse x de la face du pignon tournée vers la couronne 2 est égale à x3.

Si le conducteur du véhicule équipé d'un moteur à combustion interne comportant un tel dispositif de démarrage, ferme le contact 54 (figure 11) ce qui correspond à une demande de démarrage; le module 50 envoie, sur la ligne 15, un signal propre à commander la fermeture du contacteur 5 et donc l'alimentation des moyens de démarrage D (figures 1 et 2).

Dès que la vitesse de rotation du moteur à combustion interne détectée par le capteur 3 (figure 11) dépasse une valeur prédéterminée (par exemple 500 tours/minute) le module électronique 50 fait cesser le signal envoyé sur la ligne 15 afin de provoquer l'ouverture du contacteur 5 et l'arrêt des moyens de démarreur D. En outre, le désengrène- ment du pignon 1 vis.à vis de la couronne 2 est commandé par un recul rapide de ce pignon ; ce désen- grènement est obtenu grâce au signal de commande envoyé par le module 50 sur les lignes IA aux moyens actionneurs A de telle sorte que le moteur 7 tourne dans le sens et à la vitesse appropriés pour faire reculer rapidement le pignon 1. Cecui-ci passe donc de la position d'abscisse x3 (figure 10) à la position d'abscisse x0. Le module 50 commande l'arrêt des moyens actionneurs A et donc du pignon 1 lorsque ce dernier a attient l'abscisse x0.

Comme expliqué précédemment, les moyens de démarrage D restent alimentés jusqu'à ce que la vitesse de rotation du moteur à combustion interne atteigne une valeur prédéterminée. Toutefois, une limitation dans le temps de cette alimentation est imposée en fonction de la température des moyens de démarreur D par le capteur 56.

Pendant tout le fonctionnement du moteur à combustion interne, le pignon 1 reste dans la position d'abscisse x0.

Dès que le moteur à combustion interne s'arrête (qu'il s'agisse d'un arrêt intentionnel ou d'un calage) le capteur 4 envoie une information de vitesse nulle au module 50. Ce dernier envoie un signal de commande, sur les lignes IA, pour faire fonctionner les moyens actionneurs A de sorte que le pignon 1 avance rapidement jusqu'à l'abscisse x1 (figure 10).

A partir de cette abscisse (détectée comme expliqué précédemment d'après le nombre de tours du rotor du moteur à commutation électronique 7), le module 50 commande une avance lente du pignon 1 vers la couronne 2.

Si les dents du pignon 1 ne se trouvent pas en face de creux de la couronne 2, ce qui est la condition d'engrènement, le pignon 1 vient en butée contre cette couronne 2 comme expliqué précédemment.

Le module 50 commande un recul rapide du pignon 1 jusqu'à la position d'abscisse x1 et une incrémentation angulaire de ce pignon 1 se produit comme également expliqué précédemment.

Le module 50 commande une nouvelle avance lente à partir de la position x1 vers la couronne 2. Cette opération, avec incrémentation angulaire, est réitérée jusqu'à ce qu'il y ait engrènement.

L'avance lente se poursuit jusqu'à la position d'abscisse x2.

Le module 50 commande ensuit une avance rapide, pour terminer l'engrènement, jusqu'à la position d'abscisse x3.

L'arrêt en translation du pignon 1 est alors commandé.

La séquence d'engrènement est terminée, et l'ensemble est prêt à répondre immédiatement à une nouvelle demande de démarrage correspondant à la fermeture du contact 54.

Ainsi, quel que soit le mode de réalisation adopté, le dispositif de démarrage, conforme à l'invention, permet de réaliser une auto-adaptation de l'engrènement soit par un dispositif mécanique, comme dans le cas des figures 4 et 7, soit par un dispositif électro-mécanique comme dans le cas des figures 6 et 9.

L'usure du pignon et de la couronne est considérablement limitée puisque l'engrènement n'est réalisé que lorsque les dents du pignon sont en face de creux de la couronne.

Le prépositionnement ou pré-engrènement du pignon, dans la couronne, dès l'arrêt du moteur permet un démarrage plus rapide de ce moteur puisque la séquence d'engrènement est déjà effectuée lorsque l'ordre de démarrage est donné.

Le dispositif de l'invention permet de réduire considérablement le bruit au démarrage et même à l'engrènement.

La séparation physique, selon l'invention, du contacteur 5 commandant les moyens de démarreur, vis à vis des moyens actionneurs, donne une grande souplesse d'implantation au contacteur 5, indépendamment de l'implantation des moyens actionneurs A. Il en résulte également une bonne maîtrise de la commande des moyens de démarreur D.

Le module électronique 50, appartenant aux moyens de commande C permet de protéger les moyens de démarreur D notamment contre les fausses manoeuvres, contre les survitesses, et contre une surchauffe (protection thermique).

D'une manière générale, le dispositif de démarrage conforme à l'invention permet une amélioration de la chaîne cinématique, une réduction de poids et d'encombrement, et un diagnostic de fonctionnement.

L'allégement de la cinématique est particulièrement sensible lorsque les moyens actionneurs A sont incorporés aux moyens de lancement L, selon le schéma général de la figure 2 et les réalisations des figures 7 et 9;

Il est à noter qu'en ce qui concerne la protection thermique des moyens de démarreur D, au lieu d'utiliser un capteur de température 56 comme expliqué précédemment, on peut chronométrer la durée de fonctionnement des moyens de démarreur et déduire la température de ces moyens à partir de leur durée de fonctionnement.

Le dispositif de démarrage conforme à l'invention, destiné en premier lieu aux moteurs à combustion interne pour véhicule automobile, convient particulièrement pour les véhicules dont le moteur fonctionne en arrêt-march. On rappelle que dans de tels véhicules le moteur à combustion interne est arrêté chaque fois que le véhicule s'arrête et le moteur est redémarré chaque fois que l'utilisateur souhaite avancer à nouveau ; de tels systèmes arrêt-marche ont pour but de permettre des économies d'énergie sensibles pour une circulation urbaine des véhicules où les arrêts dus par exemple aux feux de croisement ou aux encombrements de circulation, sont nombreux.

## Revendications

1. Dispositif de démarrage pour moteur à combustion interne comprenant:
- des moyens de lancement (L), qui comprennent un pignon (1) propre à être déplacé en translation pour être engagé dans une couronne dentée (2), liée en rotation au moteur, ou en être libéré, cette couronne dentée (2) comportant des creux propres à recevoir les dents du pignon;
- des moyens actionneurs (A) pour déplacer en translation ledit pignon, ces moyens actionneurs comprenant une source d'entraînement rotatif (E) et des moyens de transformation (T) d'un mouvement de rotation en un mouvement de translation,
- et un moteur de démarreur électrique (D) propre à entraîner en rotation les moyens de lancement (L) qui assurent l'entraînement du moteur à combustion interne lorsque le pignon est engagé dans la couronne dentée, caractérisé par le fait qu'il comprend:
- des moyens de test (G) sensibles à la position relative du susdit pignon (1) et de la couronne dentée (2);
- des moyens d'incrémentation angulaire (I) du pignon (1), indépendants du moteur du démarreur électrique (D), propres à faire tourner le pignon (1) par rapport à la couronne dentée (2) d'une amplitude prédéterminée;
- et des moyens de commande (C) sensibles aux indications fournies par les moyens de test (G), comprenant: des moyens pour limiter le mouvement de translation du pignon (1) et provoquer un recul du pignon (1) lorsqu'il apparaît qu'il n'est pas en position correcte relative à la couronne dentée (2), et provoquer une nouvelle avance après l'action des moyens d'incrémentation angulaire (I); des moyens pour assurer l'engagement du pignon (1) dans la couronne dentée (2) lorsqu'une position correcte est atteinte; des moyens pour, seulement alors, permettre l'actionnement du moteur de démarreur électrique et des moyens de lancement du moteur à combustion par l'utilisateur.

2. Dispositif selon la revendication 1, caractérisé par le fait que les moyens de commande (C) sont combinés avec des moyens sensibles au fonctionnement du moteur à combustion interne, notamment formés par un capteur (4) de vitesse de rotation, et sont agencés pour commander l'engagement du pignon (1) et de la couronne dentée (2) dès qu'un arrêt de fonctionnement du moteur à combustion interne est détecté.

3. Dispositif selon la revendication 1 ou 2, caractérisé par le fait que le moteur de démarreur électrique est mis en marche par un contacteur (5) sous l'influence des moyens de commande (C) indépendamment des moyens actionneurs (A).

4. Dispositif selon la revendication 2 ou selon l'ensemble de la revendication 2 et de la revendication 3, caractérisé par le fait que les moyens de commande (C) sont propres à provoquer l'arrêt du moteur de démarreur électrique (D) lorsque la vitesse de rotation du moteur à combustion interne devient supérieure à une valeur prédéterminée.

5. Dispositif selon l'une quelconque des revendications précédentes, caractérisé par le fait qu'il comporte des moyens (56) de limitation de la température du moteur de démarreur électrique (D).

6. Dispositif selon l'une quelconque des revendications précédentes, caractérisé par le fait que les moyens de test (G) comprennent des moyens (6) sensibles à la venue en contact des dents du pignon (1) contre la couronne (2), pendant le mouvement d'approche lorsque les dents du pignon ne se trouvent pas en face des creux de la couronne.

7. Dispositif selon la revendication 6, caractérisé par le fait que les moyens (6) sensibles à la venue en contact des dents du pignon (1) contre la couronne (2) sont constitués par un moteur à commutation électronique (7), constituant la source d'entraînement rotatif (E) des moyens actionneurs (A).

8. Dispositif selon l'une quelconque des revendications précédentes, caractérisé par le fait que les moyens de transformation (T) du mouvement de rotation de la source d'entraînement rotatif (E) en un mouvement de translation comprennent un système vis (12, 12a)-écrou (13, 13a), l'un de ces éléments (12, 13a) étant entraîné en rotation tout en étant immobilisé en translation, tandis que l'autre élément (13,12a) est immobilisé en rotation et libre en translation.

9. Dispositif selon l'une quelconque des revendications précédentes, caractérisé par le fait que les moyens actionneurs (A) sont séparés des moyens de lancement (L) et un système de liaison mécanique (14), notamment du type à levier (15) et à fourchette (16, 17) est prévu pour transmettre le mouvement de translation, établi par les moyens actionneurs (A), aux moyens de lancement (L).

10. Dispositif selon l'une quelconque des revendications 1 à 8, caractérisé par le fait que les moyens actionneurs (A) sont incorporés aux moyens de lancement (L), la source d'entraînement rotatif (E) de ces moyens actionneurs étant constituée par un moteur à commutation électronique (7), dont le stator est solidaire du bâti (44b, 44c) du moteur de démarreur électrique (D), tandis que le rotor libre en rotation mais immobilisé en translation par rapport à ce bâti forme un écrou (47, 47c) à filetage interne propre à coopérer avec le filetage externe d'une bague (31b, 31c) immobilisée en rotation mais libre en translation.

11. Dispositif selon la revendication 6 ou selon l'ensemble de la revendication 6 et de l'une quelconque des revendications 7 à 10, caractérisé par le fait que les moyens d'incrémantation angulaire (I) sont formés par un système mécanique du type à rampe inclinée (29, 29b) et à bille le (36, 36b). la rampe inclinée (29) étant prévue sur la surface extérieure d'un manchon (28, 28b) logé à l'intérieur d'une bague (31, 31 b) et pouvant être déplacé en translation, par rapport à cette bague, à l'encontre de moyens élastiques (32, 32b) tandis que la bille (36, 36b) est portée à l'intérieur de la bague (31, 31 b), le manchon (28, 28b) étant lié en rotation au pignon (1) par une roue libre (30, 30b) propre à assurer la transmission du mouvement de rotation du manchon au pignon lors du recul de la bague.

12. Dispositif selon la revendication 6 ou selon l'ensemble de la revendication 6 et de l'une quelconque des revendications 7 à 10, caractérisé par le fait que les moyens d'incrémentation angulaire (I) sont constitués par un moteur électrique (40, 40c) du type à commutation électronique, le stator de ce moteur étant lié au bâti (44, 44c) du moteur de démarreur électrique tandis que le rotor est lié en rotation et en translation au pignon (1).

13. Dispositif selon l'une quelconque des revendications précédentes, caractérisé par le fait que les moyens de commande (C) sont constitués par un module électronique (50), notamment un microprocesseur, propre à élaborer les signaux de commande d'après les diverses informations reçues.

## Patentansprüche

1. Anlaßvorrichtung fur Verbrennungsmotor, enthaltend:
- Startermittel (L), bestehend aus einem Ritzel (1), geeignet zur translatorischen Bewegung zwecks Eingriff in einen Zahnkranz (2), der drehbar mit dem Motor verbunden ist, oder zur Freigabe davon, wobei dieser Zahnkranz (2) Hohlräume enthält, die sich zur Aufnahme der Ritzelzähne eignen,
- Betätigungsmittel (A) zur translatorischen Bewegung des genannten Ritzels, wobei diese Betätigungsmittel aus einer rotierenden Antriebsvorrichtung (E) und Mittel (C) zur Umwandlung einer Drehbewegung in eine translatorische Bewegung bestehen,
- und einen Elektro-Anlassermotor (D), geeignet zur rotierenden Mitnahme der Startermittel (L), die den Antrieb des Verbrennungsmotors gewährleisten, wenn das Ritzel in den Zahnkranz eingreift, dadurch gekennzeichnet, daß sie folgendes enthält:
- Testmittel (G), die für die relative Stellung des vorgenannten Ritzels (1) und des Zahnkranzes (2) empfindlich sind,
- Winkelinkrementiermittel (1) des Ritzels (1), die vom Elektro-Anlassermotor (D) unabhängig und die geeignet sind, das Ritzel (1) im Verhältnis zum Zahnkranz (2) um eine festgelegte Amplitude zu drehen,
- sowie Betätigungsvorrichtungen (C), die gegenüber den von den Testmitteln (G) ausgehenden Anzeigen empfindlich sind und folgendes enthalten: Mittel zur Begrenzung der translatorischen Bewegung des Ritzels (1) und zur Bewirkung einer Rücklaufbewegung des Ritzels (1), wenn sich zeigt, daß es sich nicht in der richtigen Stellung im Verhältnis zum Zahnkranz (2) befindet, sowie zur Bewirkung einer neuerlichen Vorwärtsbewegung nach Betätigung der Winkelinkrementiermittel (I), Mittel zur Sicherstellung des Eingriffs des Ritzels (1) in Zahnkranz (2), wenn eine richtige Position erreicht ist, Mittel, die nur dann die Betätigung des Elektro-Anlassermotors erlauben sowie Mittel zum Starten des Verbrennungsmotors durch den Benutzer.

2. Vorrichtung nach Anspruch 1, dadurch gekennzeichnet, daß die Betätigungsvorrichtung (C) mit Mitteln kombiniert ist, die für die Funktionsweise des Verbrennungsmotors empfindlich sind, insbesondere bestehend aus einem Drehzahlgeber (4), und die so ausgeführt sind, daß sie das Eingreifen des Ritzels (1) und des Zahnkranzes (2) bewirken, sobald ein Stillstand des Verbrennungsmotors festgestellt wird.

3. Vorrichtung nach Anspruch 1 oder 2, dadurch gekennzeichnet, daß der Elektro-Anlassermotor durch ein Schütz (5) unter Einfluß der Betätigungsvorrichtung (C), unabhängig von den Betätigungsmitteln (A), in Bewegung gesetzt wird.

4. Vorrichtung nach Anspruch 2 oder nach der Gesamtheit der Ansprüche 2 und des Anspruchs 5, dadurch gekennzeichnet, daß die Betätigungsvorrichtung (C) geeignet ist, die Abschaltung des Elektro-Anlassermotors (D) zu bewirken, wenn die Drehzahl des Verbrennungsmotors einen bestimmten Wert überschreitet.

5. Vorrichtung nach einem der vorherigen Ansprüche, dadurch gekennzeichnet, daß sie Mittel (56) zur Begrenzung der Temperatur des Elektro-Anlassermotors (D) enthält.

6. Vorrichtung nach einem der vorherigen Ansprüche, dadurch gekennzeichnet, daß die Testmittel (G) Mittel (6) enthält, die gegenüber einer Berührung der Zähne des Ritzels (1) mit Zahnkranz (2) empfindlich sind, während die Annäherungsbewegung vonstatten geht und sich die Zähne des Ritzels nicht gegenüber den Hohlräumen des Zahnkranzes befinden.

7. Vorrichtung nach Anspruch 6, dadurch gekennzeichnet, daß die Mittel (6), die für den Kontakt der Zähne des Ritzels (1) mit dem Zahnkranz (2) empfindlich sind, aus einem elektronischen Kommutatormotor (7) bestehen, der das Element für die Drehbewegung (E) der Betätigungsmittel (A) darstellt.

8. Vorrichtung nach einem der vorherigen Ansprüche, dadurch gekennzeichnet, daß die Mittel (T) zur Umwandlung der Drehbewegung der rotierenden Antriebsvorrichtung (E) in eine translatorische Bewegung ein Schneckensystem (12, 12a) mit Mutter (13, 13a) enthalten, wobei eines dieser Elemente (12, 13a) in Rotation versetzt und gleichzeitig an der translatorischen Bewegung gehindert wird, während das andere Element (13, 12a) in der Drehbewegung gehemmt und in der translatorischen Bewegung frei ist.

9. Vorrichtung nach einem der vorherigen Ansprüche, dadurch gekennzeichnet, daß die Betätigungsmittel (A) von den Startermitteln (L) getrennt sind und daß ein mechanisches Verbindungssystem (14), insbesondere in Ausführung mit einem Hebel (15) und einer Gabel (16, 17) vorgesehen ist, um die translatorische Bewegung, die durch die Betätigungsmittel (A) festgelegt ist, auf die Startermittel (L) zu übertragen.

10. Vorrichtung nach einem der Ansprüche 1 bis 8, dadurch gekennzeichnet, daß die Betätigungsmittel (A) in den Startermitteln (L) eingebaut sind, wobei die rotierende Antriebsvorrichtung (E) für diese Betätigungsmittel aus einem elektronischen Kommutatormotor (7) besteht, dessen Stator fest mit dem Rahmen (44b, 44c) des Elektro-Anlassermotors (D) verbunden ist, während der frei rotierende, jedoch in der translatorischen Bewegung gehemmte Rotor im Verhältnis zu diesem Rahmen eine Mutter (47, 47c) mit Innengewinde bildet, die geeignet ist, mit dem Außengewinde eines Rings (31 b, 31 c) zusammenwirken, der in der Drehbewegung gehemmt, jedoch in der translatorischen Bewegung frei ist.

11. Vorrichtung nach Anspruch 6 oder nach der Kombination aus Anspruch 6 und einem der Ansprüche 7 bis 10, dadurch gekennzeichnet, daß die Winkelinkrementiermittel (I) aus einem mechanischen System mit Schräge (29, 29b) und Kugel (36, 36b) bestehen, wobei die Schräge (29) an der Außenfläche einer Muffe (28, 28b) vorgesehen ist, die im Innern eines Rings (31, 31b) angeordnet ist und translatorisch im Verhältnis zu diesem Ring gegenüber elastischen Mitteln (32, 32b) verschoben werden kann, während die Kugel (36, 36b) im Innern des Rings (31, 31 b) gelagert ist, und wobei die Muffe (28, 28b) drehbar mit dem Ritzel (1) durch einen Freilauf (30, 30b) verbunden ist, der geeignet ist, die Übertragung der Drehbewegung der Muffe auf das Ritzel während des Rücklaufs der Kugel sicherzustellen.

12. Vorrichtung nach Anspruch 6 oder nach der Kombination aus Anspruch 6 und einem der Ansprüche 7 bis 10, dadurch gekennzeichnet, daß die Winkelinkrementiermittel (I) aus einem Elektromotor (40, 40a) in elektronischer Kommutatorausführung bestehen, wobei der Stator dieses Motors mit dem Rahmen (44, 44c) des elektrischen Anlassermotors verbunden und der Rotor drehbar und translatorisch mit dem Ritzel (1) verbunden ist.

13. Vorrichtung nach einem der vorherigen Ansprüche, dadurch gekennzeichnet, daß die Betätigungsvorrichtung (C) aus einem Elektronikmodul (50), insbesondere einem Mikroprozessor besteht, der geeignet ist, die Steuersignale nach den verschiedenen eingegangenen Informationen zu verarbeiten.

## Claims

1. Starting apparatus for an internal combustion engine, comprising:
- cranking means (L), which comprise a pinion (1) adapted to be displaced longitudinally in order to be engaged in a toothed ring (2), which is coupled for rotation with the engine, or to be released therefrom, the said toothed ring (2) having recesses adapted to receive the teeth of the pinion;
- actuating means (A) for displacing the said pinion longitudinally, the said actuating means comprising a rotatable drive source (E) and means (T) for converting from rotational movement to longitudinal movement,
- and an electric starter motor (D) adapted to drive, in rotation, the cranking means (L) which cause the internal combustion engine to be driven when the pinion is engaged in the toothed ring, characterised by the fact that it comprises:
- sampling means (G) responsive to the relative positions of the above mentioned pinion (1) and toothed ring (2);
- indexing means (I), for the angular indexing of the pinion (1) and being independent of the electric starter motor (D) and adapted to cause the pinion (1) to rotate through a predetermined amplitude with respect to the toothed ring (2);
- and control means (C) responsive to the signals provided by the sampling means (G) the control means comprising: means for limiting the longitudinal movement of the pinion (1) and to cause retraction of the pinion (1) when it appears that it is not in a correct position relative to the toothed ring (2), and to cause a fresh advance to take place after action of the angular indexing means (I); means for causing the pinion (1) to be engaged in the toothed ring (2) when a correct position has been attained; and means for only then allowing the electric starter motor and the cranking means for the internal combustion engine to be operated by the user.

2. Apparatus according to Claim 1, characterised by the fact that the control means (C) are combined with means responsive to the operation of the internal combustion engine, in particular comprising a sensor (4) for sensing speed of rotation, and that they are arranged so as to control the engagement of the pinion (1) and toothed ring (2) once it has been detected that the internal combustion engine has stopped.

3. Apparatus according to Claim 1 or Claim 2, characterised by the fact that the electric starter motor is energised by means of a contactor (5) under the influence of the control means (C) independently of the actuating means (A).

4. Apparatus according to Claim 2, or according to Claims 2 and 3 in combination, characterized by the fact that the control means (C) are adapted to cause the electric starter motor (D) to stop when the speed of rotation of the internal combustion engine becomes greater than a predetermined value.

5. Apparatus according to any one of the preceding Claims, characterised by the fact that it includes means (56) for limiting the temperature of the electric starter motor (D).

6. Apparatus according to any one of the preceding Claims, characterised by the fact that the sampling means (G) comprise means (6) responsive to the teeth of the pinion (1) coming into contact against the toothed ring (2), during the approach movement when the pinion teeth are not aligned with the recesses in the toothed ring.

7. Apparatus according to Claim 6, characterised by the fact that the means (6) responsive to the teeth of the pinion (1) coming into contact against the toothed ring (2) comprise a motor (7) with electronic commutation, constituting the said rotatable drive source (E) of the actuating means (A).

8. Apparatus according to any one of the preceding Claims, characterised by the fact that the converting means (T), for converting the rotational movement of the rotatable drive source (E) into a longitudinal movement, comprise in combination a leadscrew (12, 12a) and a female threaded member (13,13a), one of these elements (12,13a) being driven in rotation while being immobilised longitudinally, while the other element (13, 12a) is immobilised against rotation but free to move longitudinally.

9. Apparatus according to any one of the preceding Claims, characterised by the fact that the actuating means (A) are separate from the cranking means (L), and a mechanical linkage (14), of the type comprising a lever (15) and fork (16, 17) in particular, is provided for the purpose of transmitting the longitudinal movement set up by the actuating means (A) to the cranking means (L).

10. Apparatus according to any one of Claims 1 to 8, characterised by the fact that the actuating means (A) are incorporated in the cranking means (L), the rotatable drive source (E) of the said actuating means comprising a motor (7) with electronic commutation, the stator of which is fixed with respect to the body (44b, 44c) of the electric starter motor (D), while its rotor, which is freely rotatable but immobilised against longitudinal movement with respect to the said body, is formed as a member (47, 47c) with an internal thread, adapted to cooperate with the external thread of a ring (31 b, 31 c) which is immobilised against rotation but which is free to undergo longitudinal movement.

11. Apparatus according to Claim 6, or according to Claim 6 in combination with any one of Claims 7 to 10, characterised by the fact that the angular indexing means (I) are in the form of a mechanical system of the type having an inclined ramp (29, 29b) and a ball (36, 36b), the inclined ramp (29) being provided on the outer surface of a sleeve (28, 28b) which is mounted inside a ring (31, 31b) and which is displaceable longitudinally with respect to the said ring against the action of resilient means (32, 32b), while the ball (36, 36b) is carried within the ring (31, 31₁2), the sleeve (28, 28b) being coupled with the pinion (1), for rotation therewith, by means of a free wheel (30, 30b) which is adapted to cause the rotational movement of the sleeve to be transmitted to the pinion during retraction of the ring.

12. Apparatus according to Claim 6, or according to Claim 6 in combination with any one of Claims 7 to 10, characterised by the fact that the angular indexing means (I) comprise an electric motor (40, 40c) of the electronic commutation type, the stator of the said motor being connected to the body (44, 44c) of the electric starter motor, while its rotor is connected to the pinion (1) for rotation and longitudinal movement therewith.

13. Apparatus according to any one of the preceding claims, characterised by the fact that the control means (C) comprise an electronic module (50), in particular a microprocessor, which is adapted to process the control signals in accordance with the various items of information received.
